# EUROPÄISCHE PATENTSCHRIFT

(11) **EP 1 011 085 B1**
(45) Veröffentlichungstag und Bekanntmachung des Hinweises auf die Patenterteilung: **12.02.2003**
(21) Anmeldenummer: 99250392.0
(22) Anmeldetag: 04.11.1999
(51) Int. Cl.: G08G 1/127

(54) **Fahrzeugzuteilungsverfahren**
Vehicle allocation method
Procédé d'allocation de véhicules

(30) Priorität: 07.12.1998 DE 19857771
(43) Veröffentlichungstag der Anmeldung: 21.06.2000
(73) Patentinhaber: Vodafone AG, 40213 Düsseldorf (DE)
(72) Erfinder: Schröter, Andreas Dipl.-Ing., 40670 Meerbusch (DE)
(74) Vertreter: Meissner, Peter E., Dipl.-Ing.

(56) Entgegenhaltungen:
- EP-A- 0 509 776
- WO-A-95/21435
- WO-A-99/44186
- DE-A- 4 032 198
- DE-A- 19 740 602
- FR-A- 2 692 064
- US-A- 5 168 451
- US-A- 5 337 046
- US-A- 5 604 676
- PATENT ABSTRACTS OF JAPAN vol. 1998, no. 13, 30. November 1998 (1998-11-30) -& JP 10 208195 A (TOYOTA MOTOR CORP), 7. August 1998 (1998-08-07)
- PATENT ABSTRACTS OF JAPAN vol. 1999, no. 12, 29. Oktober 1999 (1999-10-29) -& JP 11 201762 A (DAIHATSU MOTOR CO LTD), 30. Juli 1999 (1999-07-30)

## Beschreibung

Die Erfindung betrifft ein Verfahren zur Information eines bei einer Zentrale nach einem fahrzeugseitigen Endgerät anfragenden Endgeräts.

Die Erfindung geht aus von einem Verfahren, wie es aus der FR-A-2 692 064 bekannt ist.

Aufgabe der vorliegenden Erfindung ist es, möglichst einfach, effizient und kostengünstig ein stationäres oder portables Endgerät über in dessen Nähe befindliche (z.B. in anderen Fahrzeugen implementierte oder befindliche) Endgeräte zu informieren. Die Aufgabe wird durch den unabhängigen Anspruch 1 gelöst.

Die Erfindung erlaubt eine einfache und schnelle Information eines anfragenden Endgerätes über in dessen Nähe oder in einem vorgegebenen Bereich befindliche Fahrzeuge. Hierbei wird auf die Anfrage hin die Identität des anfragenden Endgerätes oder des Benutzers überprüft und im Falle der Übermittlung einer in der Zentrale vorgegebenen Identität oder eines in der Zentrale vorgebenen Codewortes die Position mindestens eines der Zentrale bekannten, in einem Fahrzeug befindlichen Endgerätes an das anfragende Endgerät übermittelt.

Endgeräte, mit denen das Verfahren durchgeführt werden kann, können stationär angeordnet (beispielsweise an Bahnhöfen, in Innenstädten, an Flughäfen etc.) oder portabel (in einem oder mit Anschluß an ein Mobiltelefon) sein.

Auch ist es möglich, von einem Endgerät aus (welches bei einer Zentrale angefragt hat und Daten zu in der Nähe befindlichen Fahrzeugen rückübermittelt bekam) bei der Zentrale eine Reservierung eines in der Nähe befindlichen Fahrzeuges auszuführen.

Die Reservierung kann von der Zentrale beispielsweise an das reservierte Fahrzeug übermittelt und dort gespeichert werden. Sie kann beispielsweise einen Code etc. umfassen, welcher dort eingegeben werden muß, um das Fahrzeug starten zu können. Der Code kann sich auch auf einer Chipkarte eines Fahrzeug-Nutzers befinden.

Die Übertragung einer Anfrage vom anfragenden Endgerät an die Zentrale und/oder einer Antwort einer Zentrale an das anfragende Endgerät und/oder einer Reservierung eines Endgerätes an eine Zentrale und/oder die Weitergabe der Reservierung von der Zentrale an das reservierte Endgerät kann per Funk, insbesondere Mobilfunk erfolgen. Einfach und kostengünstig ist eine Übermittlung als Point-to-Point Mobilfunk-Kurznachricht (SMS-MO für eine Anfrage bzw. SMS-MT für eine Antwort).

Vorteilhaft ist insbesondere die Übermittlung von Zusatzinformationen, welche das zu reservierende Fahrzeug betreffen, (in welchem Fahrzeug sich ein Endgerät befindet, welches sich in der Nähe eines anfragenden Endgerätes befinden soll). Beispielsweise kann vorgegeben werden, daß nur Fahrzeuge (bzw. Endgeräte in derartigen Fahrzeugen) von der Zentrale berücksichtigt und in der Antwort an das anfragende Endgerät übermittelt werden, die bestimmte in den Zusatzinformationen der Anfrage definierte Bedingungen erfüllen. In der Zusatzinformation in der Anfrage übermittelte Bedingungen können insbesondere die Fragen betreffen, ob das Fahrzeug noch nicht reserviert ist, ob es aufgetankt ist, welcher Art das Fahrzeug ist (Fahrzeugtyp und/oder Alter und/oder Reichweite), und/oder ob der Fahrer des zu reservierenden Fahrzeuges eine Pause einlegen muß, Inspektionsintervalle etc..

Abrechnungen können über die Zentrale erfolgen. Sie können insbesondere auf den Besitzer oder Benutzer des Endgerätes, welches ein Fahrzeug angefragt hat, erfolgen. insbesondere ist dies zweckmäßig, wenn das anfragende Endgerät ein Handy, Communicator oder Smart Phone ist.

Die Position des anfragenden und/oder angefragten Endgerätes kann insbesondere durch Funkpeilung, regionales Aussenden von Positionsdaten aus der GSM-Zellkennung des Endgerätes, per GPS, per Koppelnavigation etc. durch die Zentrale oder das Endgerät bestimmt werden.

Weitere Merkmale und Vorteile der Erfindung ergeben sich aus der nachfolgenden Beschreibung eines Ausführungsbeispiels anhand der Zeichnung. Dabei zeigt als einzige Figur:
- Fig. 1: die Kommunikation zwischen einer Zentrale, einem anfragendem Endgerät und einem reservierten Endgerät

Fig. 1 zeigt ein anfragendes Endgerät 1, welches eine Anfrage betreffend ein (z.B. in der Nähe des anfragenden Endgeräts 1 befindliches) Endgerät 3 über einen Festnetzkommunikationskanal oder einen drahtlosen Kommunikationskanal an eine Zentrale 4 richtet, wobei die Zentrale 4 über den Kommunikationskanal 2 dem anfragenden Endgerät 1 Informationen über die Position eines oder mehrerer angefragter Endgeräte 3 mitteilt. Die Zentrale 4 kann mit Endgeräten 3, welche sich z.B. in einer (als Schwellwert hinsichtlich der maximalen Distanz in der Anfrage vorgebbaren) Nähe des anfragenden Endgerätes 1 befinden, über den Kommunikationskanal 5 (welcher insbesondere drahtlos, insbesondere Mobilfunk, insbesondere SMS sein kann) hinsichtlich Zusatzinformationen im mindestens einem angefragten Endgerät 3 kommunizieren; derartige Zusatzinformationen im angefragten Endgerät 3 können beispielsweise betreffen, ob und inwieweit der Tank voll ist, ob das Endgerät 3 bereits reserviert ist von einem anderen anfragenden Endgerät 1, ob der Fahrer des Fahrzeugs (in welchem sich das Endgerät 3 befindet) eine Pause machen muß, ob Inspektionsintervalle ablaufen, sowie sonstige Fahrzeug- oder Fahrerdaten.

In der Anfrage (über 2) des Endgerätes 1 bei der Zentrale 4 können in mit der Anfrage übermittelten oder nachgesandten Zusatzinformationen insbesondere Bedingungen hinsichtlich von der Zentrale 4 dem Endgerät 1 anzugebender Endgeräte 3 übermittelt werden; auch diese Bedingungen können insbesondere umfassen, ob das Fahrzeug schon reserviert ist, ob inwieweit es aufgetankt ist, ob der Fahrer des Fahrzeugs eine Pause machen muß, welches Fahrzeug zum Endgerät 3 gehört (Fahrzeugtyp und/oder Alter und/oder gefahrene Kilometer und/oder Inspektionsintervalle und/oder Farbe etc.).

Die Zentrale 4 übermittelt an das anfragende Endgerät 1 Positionen von weiteren Endgeräten 3 in der Nähe des anfragenden Endgeräts 1. Hier wird von der Zentrale 4 an das anfragende Endgerät 1 zunächst eine Liste von in der Nähe des anfragenden Endgerätes 1 befindlichen weiteren Endgeräten 3 (die sich jeweils in einem Fahrzeug befinden) als Liste übermittelt. Gegebenenfalls werden in die Listen nur die Fahrzeuge 3 aufgenommen, welche in einer Anfrage des Endgerätes als Zusatzinformation übermittelte Bedingungen (aufgetankt etc. s.o.) erfüllen. Hierauf wird seitens des anfragenden Endgerätes 1 eine Auswahl aus der Liste getroffen (beispielsweise durch Eingabe des Benutzers des Endgerätes 1) und eine Kennzeichnung des ausgewählten, Endgerätes 3 an die Zentrale 4 übermittelt. Die Zentrale 4 übermittelt hierauf eine Reservierung über den Kanal 5 an das ausgewählte Endgerät 3. Hierauf wird im Endgerät 3 diese Reservierung gespeichert. Die Reservierung kann alternativ oder zusätzlich auch in der Zentrale 4 gespeichert werden.

Eine derartige Reservierung kann beispielsweise für Mietfahrzeuge, Fahrzeuge von Fuhrparks etc. verwendet werden. Vor der Reservierung eines Fahrzeuges wird vom Fahrzeug und/oder von der Zentrale 4 überprüft, ob das Fahrzeug reserviert ist und es wird eine Reservierung nur zugelassen, falls bisher keine Reservierung erfolgt ist. Reservierungen können über bestimmte Zeiträume im voraus erfolgen, wobei in der Zentrale und/oder im reservierten Fahrzeug ein Ausschluß einer weiteren Reservierung für diesen reservierten Zeitraum erfolgt.

An das anfragende Endgerät 3 kann auch die Position mindestens eines reservierbaren oder reservierten Endgerätes 3 und/oder der Weg zu diesem gesendet werden.

Seitens des anfragenden Endgerätes kann die Identität des anfragenden Benutzers ermittelt und als Zusatzinformation zu einer Anfrage an die Zentrale 4 übermittelt werden. Die Zusatzinformation kann seitens des anfragenden Endgerätes in Form eines Codes über eine Tastatur etc. oder aus einer Chipkarte des Nutzers abgefragt werden.

Zusätzlich ist eine Mustererkennung möglich, wie beispielsweise Fingerabdruck-Überprüfung seitens des anfragenden Endgerätes 1 für den Benutzer des Endgerätes 1, Augenirisüberprüfung, individuelle Sprachmusterdekektion etc.

Das Endgerät 1 kann stationär angeordnet sein. Es kann jedoch auch mobil ausgebildet sein, insbesondere als Mobilfunkgerät oder anschließbares Zusatzgerät für ein Mobilfunkgerät. An das Endgerät 1 kann auch ein Zusatzgerät wie ein Navigationsendgerät etc. anschließbar sein. In diesem Falle ist es zweckmäßig, die von der Zentrale 4 an das Endgerät 1 übermittelte Position an das Navigationszusatzgerät am Endgerät 1 zu übergeben, um einen Routenvorschlag zur Position des reservierten Endgeräts 3 ausgeben zu können. Jedoch kann ein Routenvorschlag auch seitens der Zentrale 4 erstellt werden, an das Endgerät 1 übermittelt und dort als Kurznachrichtentext ausgegeben werden, um den Benutzer des Endgerätes 1 beispielsweise zum Endgerät 3, also z.B. zu einer Parkgarage, zu einer bestimmten Etage etc. zu lotsen.

### Zu den Abkürzungen in Figur 1:

Die Zentrale ist mit "Z", das anfragende Endgerät 1 mit "Aj" und das angefragte Endgerät 3 mir F₁ bezeichnet. Weitere anfragbare Endgeräte werden mit Fₘ bezeichnet. "T" bezeichnet ein Telematikendgerät, K_{F}, K_{ZF}, K_{ZA}, K_{A} jeweils eine (Mobilfunk-) Kommunikationsschnittstelle, D ein Datenerfassungsgerät (mit Speicher) mit Informationen "S" hinsichtlich des Fahrzeugs F₁, I₁..Iₙ hinsichtlich Insassen (Lenkund Ruhezeiten, persönliche Daten), "U" hinsichtlich der Uhrzeit. C₁..Cₙ sind Informationen für in D einlesbare Chipkarten etc. hinsichtlich der Fahrer-ID, Codes etc. Die Endgeräte A₁...Aₙ können portabel sein, z.B. Handies. P_{A} ist ein Positionsbestimmungsmodul (GPS; Loran-C, Koppelnavigation...) zur Bestimmung der (in einer Anfrage übermittelbaren) Endgerät-1-Position. W ist eine Wegfahrsperre, die z.B. aktiviert wird, solange oder wenn kein Reservierungscode und/oder keine Chipkarte/kein ID-Code eingegeben wird. B ist eine Bedieneinheit (Tastatur, Spracheingabe etc.) zur Eingabe von Daten zu einer Anfrage. C_{X} ist ein Chipkartenlesegerät im Endgerät 1.

Alternativ zur im Endgerät (1 und/oder 3) ermittelten Position kann die Position auch von der Zentrale ermittelt werden (Funkpeilung, Zellkennung etc.).

Im Gerät 1 kann die für die Anfrage relevante Position auch frei gewählt werden.

Bei der Buchung kann dem Gerät 3 auch die Position von 1 oder eine Wegbeschreibung zu 1 gesendet werden, damit der Fahrer des Fahrzeugs, in dem sich das Gerät 3 befindet, zur vom Gerät 1 genannten Position findet.

Das Fahrzeug sendet nach der Nutzung automatisch seine Position und eventuell zusätzlich Fahrzeugdaten für die zentrale Abrechnung.

## Patentansprüche

1. Verfahren zur Information eines bei einer Zentrale (4) nach mindestens einem fahrzeugseitigen Endgerät (3) anfragenden Endgerätes (1),
- wobei die Position des anfragenden Endgerätes (1) bestimmt wird (P_{A}),
- wobei mit der Anfrage des Endgerätes (1) bei der Zentrale (4) Informationen über die Identität eines Nutzers des Endgerätes (1) oder ein von ihm eingegebenes Codewort übermittelt werden,
**dadurch gekennzeichnet,**
- **dass** auf die Anfrage hin die Identität des anfragenden Endgerätes oder des Nutzers überprüft und
- im Falle der Übermittlung einer in der Zentrale vorgegebenen Identität oder eines in der Zentrale vorgebenen Codewortes die Position (P_{F}) mindestens eines der Zentrale (4) bekannten, in einem Fahrzeug befindlichen Endgerätes (3) an das anfragende Endgerät (1) übermittelt wird.

2. Verfahren nach Anspruch 1,
**dadurch gekennzeichnet,**
**dass** vom anfragenden Endgerät nach Endgeräten in einer vorgegebenen Umgebung angefragt wird.

3. Verfahren nach Anspruch 2,
**dadurch gekennzeichnet,**
**dass** die vorgegebene Umgebung die Position des anfragenden Endgerätes umgibt.

4. Verfahren nach Anspruch 1 oder 2 oder 3,
**dadurch gekennzeichnet,**
**dass** mit einer Anfrage eines Endgerätes (1) bei einer Zentrale (4) Zusatzinformationen in Form von Bedingungen betreffend ein Fahrzeug, in welchem sich ein angefragtes Endgerät (3) befindet, übermittelt werden.

5. Verfahren nach Anspruch 4,
**dadurch gekennzeichnet,**
**dass** die Zusatzinformationen umfassen, ob das angefragte Fahrzeug (3) bereits reserviert ist, und/oder inwieweit es aufgetankt sein muß und/oder inwieweit ein Fahrer oder Beifahrer des Fahrzeugs des angefragten Endgerätes eine Pause machen muß.

6. Verfahren nach Anspruch 1,
**dadurch gekennzeichnet,**
**dass** die Identität oder den Code betreffende Informationen aus einer Chipkarte und/oder einer Tastatureingabe (B) angefragt werden.

7. Verfahren nach einem der vorherigen Ansprüche,
**dadurch gekennzeichnet,**
**dass** das Endgerät (1) mit einem mit ihm verbundenen Navigationszusatzgerät hinsichtlich der Positionen (P_{F}...) angefragter Endgeräte (3) und einer vom Navigationszusatzgerät daraus berechneten Route dorthin (P_{F}) kommuniziert.

8. Verfahren nach einem der vorherigen Ansprüche,
**dadurch gekennzeichnet,**
**dass** von der Zentrale (4) an ein anfragendes Endgerät (1) informationen zu mehreren, in seiner Nähe befindlichen, weiteren Endgeräten (3) übermittelt werden, seitens des anfragenden Endgerätes (1) eine Auswahl hieraus getroffen wird, und das Ergebnis der Auswahl an die Zentrale (4) übertragen wird, worauf von der Zentrale (4) die Position zumindest eines ausgewählten Endgerätes (3) an das anfragende Endgerät (1) übermittelt wird.

9. Verfahren nach einem der vorherigen Ansprüche,
**dadurch gekennzeichnet,**
**dass** ein vom anfragenden Endgerät (1) bei der Zentrale (4) reserviertes Fahrzeug von der Zentrale (4) reserviert wird durch Übermittlung von Reservierungsinformationen von der Zentrale (4) an das eine, insbesondere aus einer Liste ausgewählte, Endgerät (3).

10. Verfahren nach einem der vorherigen Ansprüche,
**dadurch gekennzeichnet,**
**dass** die Übertragung zwischen dem anfragenden Endgerät (1) und der Zentrale (4) und/oder zwischen der Zentrale (4) und dem augefragten Endgerät (3) per Funk, insbesondere Mobilfunk, insbesondere Mobilfunk-Kurznachricht (SMS-MO, SMS-MT) erfolgt.

11. Verfahren nach einem der vorherigen Ansprüche,
**dadurch gekennzeichnet,**
**dass** von Endgeräten (3), die sich in Fahzeugen befinden, welche reserviert werden können, fahrzeugbezogene und/oder fahrerbezogene und/oder mitfahrerbezogene Zusatzinformationen an die Zentrale (4) zyklisch und/oder ergebnisgesteuert und/oder auf eine Anfrage (1) eines anfragenden Endgerätes (1) übermittelt werden.

12. Verfahren nach Anspruch 11,
**dadurch gekennzeichnet,**
**dass** die Zusatzinformationen die Position des Endgerätes (3) umfassen, welches die Zusatzinformationen an die Zentrale übergibt.

13. Verfahren nach Anspruch 11,
**dadurch gekennzeichnet,**
**dass** die Zusatzinformationen den Befüllungsgrad eines Fahrzeugtankes des Fahrzeugs, in welchem sich das Endgerät (3) befindet, und/oder den Typ des Fahrzeuges und/oder den Zustand des Fahrzeuges betreffen, und/oder Lenkoder Ruhezeiten des Fahrers oder des Beifahrers betreffen.

14. Verfahren nach einem der vorherigen Ansprüche,
**dadurch gekennzeichnet,**
**dass** auch die Abrechnung für die Benutzung eines reservierten Fahrzeuges und/oder von mit diesem fällig gewordenen Straßenbenutzungsgebühren über die Zentrale (4), insbesondere über die Zentrale (4) und das Endgerät (1), bezogen auf das Endgerät oder dessen Nutzer erfolgen.

15. Verfahren nach einem der vorherigen Ansprüche,
**dadurch gekennzeichnet,**
**dass** die Position eines anfragenden Endgerätes (1) und/oder eines angefragten Endgerätes (3) im Endgerät bestimmt wird, insbesondere durch ein Satellitennavigationssystem im oder am Endgerät.

16. Verfahren nach einem der vorhergehenden Ansprüche,
**dadurch gekennzeichnet,**
**dass** die Position eines angefragten Endgerätes (3) oder der Weg zu diesem an das anfragende Endgerät (1) übertragen wird.

17. Verfahren nach einem der vorhergehenden Ansprüche,
**dadurch gekennzeichnet,**
**dass** das anfragende Endgerät (1) nach Beendigung der Nutzung des reservierten Fahrzeuges eine Mitteilung mit seiner Position und/oder Fahrzeugdaten an die Zentrale (4) sendet.

18. Verfahren nach einem der vorhergehenden Ansprüche,
**dadurch gekennzeichnet,**
**dass** die Position eines anfragenden Endgerätes (1) oder eines augefragten Endgerätes (3), das sich in einem reserviebaren Fahrzeug befindet, seitens der Zentrale (4) aus der Kennung derjenigen Mobilkfunkzelle bestimmt wird, über welche Mobilfunkzelle das Endgerät (1;3) per Mobilfunk (2;5) kommuniziert.

## Claims

1. Method for informing a terminal (1) which is inquiring at a central control (4) about at least one vehicle-located terminal (3),
- the position of the inquiring terminal (1) being determined (P_{A}),
- information about the identity of a user of the terminal (1) or a codeword input by him being transmitted with the inquiry of the terminal (1) at the central control (4),
**characterised in that**,
- upon the inquiry, the identity of the inquiring terminal or of the user is checked and
- in the case of the transmission of an identity prescribed in the central control or of a codeword prescribed in the central control, the position (P_{F}) of at least one terminal (3), which is known to the central control (4) and is situated in a vehicle, is transmitted to the inquiring terminal (1).

2. Method according to claim 1,
**characterised in that**
an inquiry is made by the inquiring terminal about terminals in a prescribed area.

3. Method according to claim 2,
**characterised in that**
the prescribed area surrounds the position of the inquiring terminal.

4. Method according to claim 1 or 2 or 3,
**characterised in that**
additional information in the form of conditions relating to a vehicle, in which a queried terminal (3) is situated, is transmitted with an inquiry of a terminal (1) at a central control (4).

5. Method according to claim 4,
**characterised in that**
the additional information comprises whether the queried vehicle (3) is already reserved, and/or to what extent it must be refueled and/or to what extent a driver or co-driver of the vehicle of the queried terminal must take a break.

6. Method according to claim 1,
**characterised in that**
information from a chipcard and/or from a manual keyboard entry (B) relating to the identity or to the code is queried.

7. Method according to one of the preceding claims,
**characterised in that**
the terminal (1) communicates with an additional navigational device which is connected to it with regard to the positions (P_{F}...) of queried terminals (3) and with regard to a route thereto (P_{F}) which is calculated therefrom by the additional navigational device.

8. Method according to one of the preceding claims,
**characterised in that**
the information from the central control (4) to an inquiring terminal (1) is transmitted to a plurality of further terminals (3) which are situated in its vicinity, a selection thereof is made on the part of the inquiring terminal (1), and the result of the selection is transmitted to the central control (4), whereupon the position of at least one selected terminal (3) is transmitted to the inquiring terminal (1) by the central control (4).

9. Method according to one of the preceding claims,
**characterised in that**
a vehicle reserved by the inquiring terminal (1) at the central control (4) is reserved by the central control (4) by means of transmission of reservation information by the central control (4) to the one terminal (3), in particular selected from a list.

10. Method according to one of the preceding claims,
**characterised in that**
the transmission between the inquiring terminal (1) and the central control (4) and/or between the central control (4) and the queried terminal (3) is effected by radio, in particular mobile radiotelephone, in particular by mobile radiotelephone short message (SMS-MO, SMS-MT).

11. Method according to one of the preceding claims,
**characterised in that**
additional vehicle-related and/or driver-related and/or co-driver-related information is transmitted by the terminals (3), which are situated in vehicles, which can be reserved, to the central control (4) cyclically and/or controlled by result and/or upon an inquiry (1) of an inquiring terminal (1).

12. Method according to claim 11,
**characterised in that**
the additional information comprises the position of the terminal (3) which delivers the additional information to the central control.

13. Method according to claim 11,
**characterised in that**
the additional information relates to the degree of fullness of a vehicle tank of the vehicle in which the terminal (3) is situated, and/or to the type of vehicle and/or to the condition of the vehicle, and/or to the driving or rest periods of the driver or of the co-driver.

14. Method according to one of the preceding claims,
**characterised in that**
the billing for the use of a reserved vehicle and/or of road use fees thereby incurred by said vehicle are effected with respect to the terminal or the user thereof via the central control (4), in particular via the central control (4) and the terminal (1).

15. Method according to one of the preceding claims,
**characterised in that**
the position of an inquiring terminal (1) and/or of a queried terminal (3) is determined in the terminal, in particular by means of a satellite navigation system in or at the terminal.

16. Method according to one of the preceding claims,
**characterised in that**
the position of a queried terminal (3) or the route to the latter is transmitted to the inquiring terminal (1).

17. Method according to one of the preceding claims,
**characterised in that**
the inquiring terminal (1) transmits a message with its position and/or vehicle data to the central control (4) after the use of the reserved vehicle has ended.

18. Method according to one of the preceding claims,
**characterised in that** the position of an inquiring terminal (1) or of a queried terminal (3) which is situated in a reservable vehicle is determined on the part of the central control (4) from the call sign of that mobile radiotelephone cell, via which mobile radiotelephone cell the terminal (1; 3) communicates by mobile radiotelephone (2; 5).

## Revendications

1. Procédé pour informer un terminal (1) s'adressant auprès d'une centrale (4) à au moins un terminal (3) du côté d'un véhicule,
- la position du terminal (1) appelant étant déterminée (P_{A}),
- avec la demande du terminal (1) à la centrale (4), des informations sur l'identité d'un utilisateur du terminal (1) ou un mot code entré par celui-ci sont transmis,
**caractérisé en ce que** :
- suite à la demande, l'identité du terminal appelant ou de l'utilisateur est vérifiée et,
- dans le cas de la transmission d'une identité prédéfinie dans la centrale ou d'un mot code prédéfini dans la centrale, la position (P_{F}) d'au moins un terminal (3) se trouvant dans un véhicule, connue de la centrale (4), est transmise au terminal (1) appelant.

2. Procédé selon la revendication 1,
**caractérisé en ce que**, par le terminal appelant, on s'adresse à des terminaux dans un environnement prédéfini.

3. Procédé selon la revendication 2,
**caractérisé en ce que** l'environnement prédéfini entoure la position du terminal appelant.

4. Procédé selon la revendication 1 ou 2 ou 3,
**caractérisé en ce que**, avec une demande d'un terminal (1) auprès d'une centrale (4), sont transmises des informations supplémentaires sous forme de conditions concernant un véhicule dans lequel se trouve un terminal appelé (3).

5. Procédé selon la revendication 4,
**caractérisé en ce que** les informations supplémentaires comportent le fait de savoir si le véhicule appelé (3) est déjà réservé et/ou dans quelle mesure le plein doit être fait et/ou dans quelle mesure un conducteur ou un occupant du véhicule du terminal appelé doit faire une pause.

6. Procédé selon la revendication 1,
**caractérisé en ce que** l'identité ou des informations concernant le code sont appelées à partir d'une carte à puce et/ou d'une entrée de clavier (B).

7. Procédé selon une des revendications précédentes,
**caractérisé en ce que** le terminal (1) communique avec un appareil auxiliaire de navigation relié à celui-ci relativement aux positions (P_{F}...) de terminaux appelés (3) et d'un itinéraire calculé à partir de celles-ci par l'appareil auxiliaire de navigation.

8. Procédé selon une des revendications précédentes,
**caractérisé en ce que**, à partir de la centrale (4), il est transmis, à un terminal appelant (1), des informations concernant plusieurs autres terminaux (3) se trouvant à sa proximité, de la part du terminal appelant (1), un choix est fait à partir de cela, et le résultat du choix est transmis à la centrale (4), la position d'au moins un terminal choisi (3) étant alors transmise de la centrale (4) au terminal appelant (1).

9. Procédé selon une des revendications précédentes,
**caractérisé en ce qu'**un véhicule réservé par le terminal appelant (1) auprès de la centrale (4) est réservé par la centrale (4) par transmission d'informations de réservation de la centrale (4) à un terminal (3) choisi en particulier à partir d'une liste.

10. Procédé selon une des revendications précédentes,
**caractérisé en ce que** le transfert entre le terminal appelant (1) et la centrale (4) et/ou entre la centrale (4) et le terminal (3) appelé est effectué par radio, en particulier radiotéléphonie mobile, en particulier messages courts par radiotéléphonie mobile (SMS-MO, SM-MT).

11. Procédé selon une des revendications précédentes,
**caractérisé en ce que** des informations supplémentaires liées au véhicule et/ou liées au conducteur et/ou liées au passager sont transmises, par des terminaux (3), qui se trouvent dans des véhicules qui peuvent être réservés, à la centrale (4) de façon cyclique et/ou de façon commandée suivant le résultat et/ou à une demande (1) d'un terminal appelant (1).

12. Procédé selon la revendication 11,
**caractérisé en ce que** les informations supplémentaires comportent la position du terminal (3) qui transmet les informations supplémentaires à la centrale.

13. Procédé selon la revendication 11,
**caractérisé en ce que** les informations supplémentaires concernent le niveau de remplissage d'un réservoir du véhicule, dans lequel se trouve le terminal (3), et/ou le type du véhicule et/ou l'état du véhicule, et/ou concernent des temps de conduite ou de repos du conducteur ou de l'occupant du véhicule.

14. Procédé selon une des revendications précédentes,
**caractérisé en ce que**, également, le calcul pour l'utilisation d'un véhicule réservé et/ou du coût d'utilisation de route dû par celui-ci est effectué par l'intermédiaire de la centrale (4), en particulier par l'intermédiaire de la centrale (4) et du terminal (1), relativement au terminal ou à son utilisateur.

15. Procédé selon une des revendications précédentes,
**caractérisé en ce que** la position d'un terminal appelant (1) et/ou d'un terminal appelé (3) est déterminée dans le terminal, en particulier par un système de navigation par satellites dans ou sur le terminal.

16. Procédé selon une des revendications précédentes,
**caractérisé en ce que** la position d'un terminal appelé (3) ou le trajet vers celui-ci est transmise au terminal appelant (1).

17. Procédé selon une des revendications précédentes,
**caractérisé en ce que** le terminal appelant (1), après achèvement de l'utilisation du véhicule réservé, envoie à la centrale (4) une information avec sa position et/ou des données du véhicule.

18. Procédé selon une des revendications précédentes,
**caractérisé en ce que** la position d'un terminal appelant (1) ou d'un terminal appelé (3), qui se trouve dans un véhicule pouvant être réservé est déterminée par la centrale (4) à partir de la connaissance de la cellule de radiotéléphonie mobile où le terminal (1, 3) communique par radiotéléphonie mobile (2, 5).
